# FASCICULE DE BREVET EUROPEEN

(11) **EP 1 194 269 B1**
(45) Date de publication et mention de la délivrance du brevet: **18.06.2003**
(21) Numéro de dépôt: 01925637.9
(22) Date de dépôt: 12.04.2001
(51) Int. Cl.: B26B 1/02

(54) **COUTEAU**
MESSER
KNIFE

(30) Priorité: 12.04.2000 FR 0004713
(43) Date de publication de la demande: 10.04.2002
(73) Titulaire: ZEDEL, 38920 Crolles (FR)
(72) Inventeur: SERAPHIN, Marc, F-73210 Villard Sur Doron (FR)
(74) Mandataire: Hecké, Gérard
(86) Numéro de dépôt international: FR0101139
(87) Numéro de publication internationale: WO01076831

(56) Documents cités:
- EP-A- 0 100 377
- WO-A-99/58302
- US-A- 2 824 368

## Description

### Domaine technique de l'invention

L'invention concerne des couteaux pliants à main, munis ou non de crans d'arrêt.

On connaît de nombreuses réalisations de tels couteaux (voir e.g. WO-A-99/58302), mais leur utilisation dans certains domaines d'activité, exige que ceux-ci soient solidaires de leur utilisateur par l'intermédiaire d'un lien adéquat; c'est le cas en particulier du domaine de l'escalade, de la spéléologie, de la pêche en mer, des sports nautiques et aériens, etc...Dans d'autres circonstances, ils doivent être fixés ou attachés à un support fixe, par exemple, pour la présentation, éventuellement anti-vol , sur un étalage.

Certes, il suffit de percer un trou dans le manche desdits couteaux pour satisfaire à cette exigence ; mais ce trou qui doit être de dimension suffisante pour le passage du lien (par exemple un mousqueton d'alpinisme) doit être placé sur une surlongueur du manche pour ne pas gêner la fermeture complète de la lame et doit être d'un diamètre sensiblement inférieur à la plus grande dimension transversale dudit manche. L'invention se propose de résoudre cette difficulté sans augmenter l'encombrement longitudinal du couteau.

Dans la description suivante, nous désignerons par :
- plan longitudinal du couteau : un plan parallèle au plan médian de la lame.
- direction longitudinale du couteau : une direction parallèle au plan longitudinal allant sensiblement de l'extrémité libre du manche à l'extrémité libre de la lame, le couteau étant en position ouverte.

### Objet de l'invention

Un couteau selon l'invention est donc essentiellement constitué d'un manche et d'une lame articulée autour d'un axe de rotation . Cette articulation est constituée par une douille creuse dont l'ouverture axiale d'axe perpendiculaire au plan longitudinal du couteau, et dont la dimension est adaptée à l'encombrement du lien ou de la fixation utilisée, traverse le manche de part en part, et est solidaire en rotation de la lame du couteau. Cette ouverture peut être de forme cylindrique, mais de préférence, elle aura une forme évasée vers l'extérieur par exemple, en forme de demi-tore. Cette forme permet une introduction plus aisée du lien ou s'adapte mieux à la courbure de la fixation (anse de cadenas, mousquetons d'alpinisme).

Cette douille est généralement solidaire en rotation d'au moins un moyen de manoeuvre, extérieur au manche, et permettant l'ouverture et la fermeture de la lame.

Ce moyen de manoeuvre est constitué, par exemple, d'une ou de deux molettes circulaires. La molette est striée extérieurement et / ou présente des reliefs extérieurs, pour être facilement actionnée d'une seule main avec le pouce ou un autre doigt.

Le cran d'arrêt est constitué par au moins une languette élastique, dont une des extrémités est solidaire du manche du couteau, et dont l'autre extrémité, libre, s'engage par effet ressort, dans un logement adéquat de l'ensemble douille molette lors de l'ouverture complète de la lame. Cette ouverture complète est déterminée par l'appui du talon de la lame sur une butée placée dans le manche du couteau.

La languette est soit élastique, soit rigide et articulée à leur base autour d'un axe de rotation sensiblement parallèle au plan longitudinal du couteau, et soumise à Faction d'un dispositif élastique (ressort, élastomère, etc.) agissant vers l'extérieur.

La languette présente, dans leur partie active, une forme plate et allongée ; la longueur de la languette est disposée soit dans une direction sensiblement radiale, soit dans une direction sensiblement tangentielle par rapport au mouvement de rotation de la lame sur le manche.

Le logement situé dans l'ensemble douille-molette présente en coupe parallèle à l'axe de rotation, et dans une direction tangentielle par rapport au mouvement de rotation, la forme d'un prisme droit de section trapézoïdale dont la grande base est dirigée vers l'extrémité de la languette, et dont le plan d'appui sur celle-ci présente une inclinaison de 8° à 12° par rapport à l'axe de rotation.

Cette disposition permet, en position ouverte du couteau de bloquer la lame et de compenser les jeux mécaniques, dûs aux tolérances d'usinage et de montage initial et / ou à l'usure en service des pièces mobiles. Les plans d'appui de l'extrémité des languettes présentent de préférence, la même inclinaison.

L'effet ressort des languettes, s'exerce de l'intérieur vers l'extérieur, le logement d'extrémité étant de préférence situé sur la face interne de la molette parallèle au plan longitudinal du couteau.

Pour le déblocage du cran d'arrêt et la fermeture de la lame, un ou deux boutons - poussoirs peuvent être prévu(s) dans le manche, pour repousser la languette vers l'extérieur, et permettre ainsi la rotation de l'ensemble lame - douille - molette par rapport au manche.

Il est à noter que la languette peut également être utilisée, la lame du couteau étant en position fermée, pour créer un frottement dur, évitant l'ouverture accidentelle de la lame. Dans ce cas, un logement, en forme de prisme trapézoïdal, analogue à celui du cran d'arrêt, est également pratiqué dans l'ensemble douille-molette, mais dont l'inclinaison est de 45° à 80° afin de permettre l'écartement vers l'intérieur de la languette sous un faible effort d'ouverture de la lame exercé sur la molette ou la lame.

### Description sommaire des dessins

L'invention sera mieux comprise à l'aide de l'exemple suivant, illustré par les figures ci-après :
- figure 1 : vue globale en élévation du couteau, en position "ouvert",
- figure 2 : vue globale du dessus du couteau, en position "ouvert",
- figure 3 : vue en coupe selon la ligne AA de la figure 1,
- figure 4 : vue en coupe selon la ligne BB de la figure 3,
- figure 5 : détail en coupe suivant la ligne CC de la figure 4,
- figure 6 : variante, vue en coupe suivant la ligne BB de la figure 3,
- figure 7 : détail, vue en coupe selon la ligne DD de la figure 6,
- figure 8 : vue globale d'un manche monobloc

### Description d'un mode de réalisation préférentiel

Dans toutes les figures, la flèche curviligne indique le sens de fermeture du couteau.

Un couteau selon l'invention se compose d'une lame (1) et d'un manche (2) mobile en rotation et à frottement doux, l'un par rapport à l'autre, autour d'un axe perpendiculaire au plan longitudinal (4) du couteau. La lame (1) est affûtée sur l'un des côtés (5) et présente un bord non tranchant (6) sur l'autre.

Le manche est constitué d'une entretoise (7), de deux platines (8) en tôle d'acier et d'une garniture (9) en bois, corne, matière plastique ou caoutchoutée, etc. maintenus par des rivets (10).

L'articulation entre le manche (2) et la lame (1) étant constituée par une douille en acier (11) ayant en son milieu un pourtour hexagonal (12) perpendiculaire à l'axe (3) qui s'encastre dans une ouverture hexagonale de la lame (1) du couteau.

Cette douille (11) est percée selon l'axe (3) d'un trou circulaire (13), et est liée à deux molettes (14) en acier, cette liaison est réalisée par tout moyen connu tel que la soudure, le collage, le sertissage, le frettage, etc. La soudure (15) peut être effectuée à l'aide d'un rayon laser.

Dans la platine (8) celle du haut de la figure 3 est découpée par exemple au laser, une languette (16) suivant deux sillons (17) ; celle-ci est' fléchie vers l'extérieur du couteau et usiné à son extrémité libre, comme indiqué à la figure 5, suivant deux plans inclinés (18) faisant un angle avec l'axe (3) de 10°.

Cette languette (16) comme la platine (8) sont constituées d'un acier traité après mise en forme et usinage, pour lui conférer l'élasticité requise.

La surface interne (14') de la molette (14) comporte un logement prismatique trapézoïdale, dont les génératrices sont sensiblement parallèles à la direction longitudinale du couteau (20), et dont les flans font un angle de 10° avec l'axe (3).

Lors de l'ouverture complète de la lame (1), le talon (21) de celle-ci vient en butée sur l'extrémité (7') de l'entretoise (7), et l'extrémité libre de la languette (16) s'engage dans le logement (19) de la molette (14) immobilisant la lame dans cette position et exerçant une force (F), qui compense les jeux éventuels de l'articulation.

Le dispositif est complété par un bouton-poussoir (22) solidaire du manche (2) qui, par pression vers l'intérieur dégage l'extrémité libre de la languette (16) du logement (19) de la molette (14), ce qui débloque la lame et permet la fermeture du couteau dans le sens de la flèche curviligne.

L'exemple se réfère au cas d'une seule languette (16), mais le couteau peut comporter deux languettes, chacune située dans l'une des platines (8), la libération du cran d'arrêt nécessitant alors une double action dans des sens opposés sur les deux boutons-poussoirs.

Cette disposition assure une sécurité renforcée contre la libération involontaire ou accidentelle du cran d'arrêt.

La figure 6 représente une variante du cran d'arrêt. Dans ce cas, la languette élastique (16) est rapportée à l'intérieur du manche (2) et y est fixée, à sa base, par exemple par deux rivets (23). La languette (16) est disposée tangentiellement par rapport au mouvement de la lame et son extrémité libre (24), usinée en biseau avec un angle de 10°, et s'engage dans le logement (19) de la molette (14).

L'extrémité libre (24) de la languette (16) est approximativement située sur un rayon passant par l'axe (3).

Le manche peut également être monobloc (figure 8) et être constitué de métal ou de matières plastiques, éventuellement renforcées de fibres courtes (verre, carbone) et obtenu par moulage, y compris la ou les languettes (16).

Dans ce cas, les languettes sont accessibles de l'extérieur du manche.

Une simple pression locale, avec un doigt au voisinage de son extrémité libre, voisin de la molette, permet alors la libération du cran d'arrêt sans l'intermédiaire de boutons-poussoirs.

Dans le cas de matières plastiques renforcées, et pour une meilleure élasticité de la languette, il est préférable que celle-ci soit renforcée par des fibres longues, disposées suivant sa longueur.

## Revendications

1. Couteau pliant constitué d'une lame (1) et d'un manche (2) articulés entre eux autour d'un axe (3) perpendiculaire au plan longitudinal du couteau (4), l'articulation étant constituée par une douille (11) creuse dont l'ouverture (13) traverse le manche de part en part,
**caractérisé en ce que** cette douille (11) est solidaire en rotation de la lame (1) du couteau.

2. Couteau selon la revendication 1, **caractérisé en ce que** l'ouverture (13) est de forme évasée vers l'extérieur.

3. Couteau selon l'une des revendications 1 ou 2, **caractérisé en ce que** cette douille creuse (11) est munie d'au moins un moyen de manoeuvre extérieur au manche (2) permettant l'ouverture et la fermeture manuelle de la lame (1).

4. Couteau selon la revendication 3, **caractérisé en ce que** le moyen de manoeuvre est constitué d'une molette circulaire.

5. Couteau selon la revendication 4, **caractérisé en ce que** la molette (14) est striée extérieurement et / ou présentent des reliefs extérieurs.

6. Couteau selon l'une des revendications 1 ou 5, comportant un cran d'arrêt, **caractérisé en ce que** celui-ci est constitué par au moins une languette (16), dont une des extrémités est fait partie du manche (2), et dont l'autre extrémité libre s'engage par effet ressort, dans un logement (19) correspondant de l'ensemble douille (11) molette (14) lors de l'ouverture complète du couteau.

7. Couteau selon la revendication 6, **caractérisé en ce que** le logement (19) est situé sur la face interne (14') de la molette (14), et présente en coupe parallèle à l'axe de rotation (3) et dans une direction tangentielle au mouvement de rotation de la lame (1) la forme d'un prisme droit à base trapézoïdale, dont la grande base est dirigée vers l'extrémité libre de la languette (16), et dont le plan d'appui (20) sur l'extrémité de la languette (16) fait un angle de 8° à 12° par rapport à la direction de l'axe de rotation (3).

8. Couteau selon la revendication 7, **caractérisé en ce que** l'extrémité (24) de la languette (16) présente une forme complémentaire (18, 20) du logement (19).

9. Couteau selon l'une des revendications de 6 à 8, **caractérisé en ce que** la longueur de la languette (16) est disposée sensiblement dans le plan longitudinal du couteau selon la direction longitudinale.

10. Couteau selon l'une des revendications de 6 à 8, **caractérisé en ce que** la longueur de la languette (16) est disposée dans le plan longitudinal du couteau, et sensiblement tangentiellement au mouvement de rotation de la lame.

11. Couteau selon l'une des revendications de 6 à 9, **caractérisé en ce que** l'extrémité libre (24) de la languette (16) s'engage dans un logement de l'ensemble douille-molette avec un angle d'appui comprise entre 45° et 80°, la lame étant fermée.

12. Couteau selon l'une des revendications de 6 à 11, **caractérisé en ce qu'**il comporte au moins un bouton-poussoir (22) permettant de débloquer le cran d'arrêt.

13. Couteau selon l'une des revendications de 6 à 12, **caractérisé en ce que** les languettes (16) sont en acier traité.

14. Couteau selon l'une des revendications de 6 à 12, **caractérisé en ce que** les languettes (16) sont rigides, mobiles autour de leur base, et agissent vers l'extérieur sous l'effet d'un dispositif élastique.

15. Couteau selon l'une des revendications de 6 à 12, **caractérisé en ce que** les languettes (16) sont en matière plastique, renforcée par des fibres longues (verre, carbone) disposées selon leur longueur.

## Claims

1. A jack-knife formed by a blade (1) and a handle (2) articulated on one another around an axis (3) perpendicular to the longitudinal plane of the knife (4), the articulation being formed by a hollow bush (11) the opening (13) whereof passes completely through the handle,
wherein this bush (11) is fixedly secured in rotation to the blade (1) of the knife.

2. The knife according to claim 1, wherein the opening (13) is of tapered shape towards the outside.

3. The knife according to claim 1 or 2, wherein the hollow bush (11) is provided with at least one operating means external to the handle (2) enabling manual opening and closing of the blade (1).

4. The knife according to claim 3, wherein the operating means is formed by a circular knob.

5. The knife according to claim 4, wherein the knob (14) is externally ribbed and / or presents external raised parts.

6. The knife according to one of the claims 1 or 5, comprising a stop catch, wherein the latter is formed by at least one tab (16) one of the ends whereof forms part of the handle (2) and the other free end whereof engages by spring effect in a corresponding housing (19) of the bush - knob (11, 14) assembly when the blade is fully open.

7. The knife according to claim 6, wherein the housing (19) is situated on the internal face (14') of the knob (14) and presents, in cross-section parallel to the axis of rotation (3) and in a direction tangential to the rotation movement of the blade (1), the shape of a straight prism with a trapezoid cross-section the large base whereof is directed towards the free end of the tab (16) and the bearing plane (20) whereof on the end of the tab (16) makes an angle of 8° to 12° with respect to the direction of the axis (3) of rotation.

8. The knife according to claim 7, wherein the end (24) of the tab (16) presents a complementary shape (18, 20) to that of the housing (19).

9. The knife according to one of the claims 6 to 8, wherein the length of the tab (16) is arranged appreciably in the longitudinal plane of the knife in the longitudinal direction.

10. The knife according to one of the claims 6 to 8, wherein the length of the tab (16) is arranged in the longitudinal plane of the knife and appreciably tangentially to the rotation movement of the blade.

11. The knife according to one of the claims 6 to 9, wherein the free end (24) of the tab (16) engages in a housing of the bush - knob assembly with a bearing angle comprised between 45° and 80°, the blade being closed.

12. The knife according to one of the claims 6 to 11, comprising at least one pushbutton (22) enabling the stop catch to be released.

13. The knife according to one of the claims 6 to 12, wherein the tabs (16) are made of treated steel.

14. The knife according to one of the claims 6 to 12, wherein the tabs (16) are rigid, movable around their base, and act towards the outside due to the effect of a flexible means.

15. The knife according to one of the claims 6 to 12, wherein the tabs (16) are made of plastic material, reinforced by long fibers (glass, carbon) arranged according to their length.

## Patentansprüche

1. Klappmesser, das von einer Klinge (1) und einem Griff (2) gebildet wird, die aneinander um eine Drehachse (3) gelenkig montiert sind, die quer zur Längsebene des Messers (4) verläuft, wobei das Gelenk von einer hohlen Hülse (11) gebildet wird, deren Öffnung (13) ganz durch den Griff hindurchgeführt ist,
**dadurch gekennzeichnet, dass** diese Hülse (11) mit der Klinge (1) des Messers drehfest verbunden ist.

2. Messer nach Anspruch 1, **dadurch gekennzeichnet, dass** die Öffnung (13) eine nach außen konisch erweiterte Form aufweist.

3. Messer nach einem der Ansprüche 1 oder 2, **dadurch gekennzeichnet, dass** die hohle Hülse (11) mit mindestens einer Betätigungsvorrichtung verbunden ist, die sich außerhalb des Griffs (2) befindet und ein Öffnen und Schließen der Klinge ermöglicht.

4. Messer nach Anspruch 3, **dadurch gekennzeichnet, dass** die Betätigungsvorrichtung von einem kreisförmigen Rädchen gebildet wird.

5. Messer nach Anspruch 4, **dadurch gekennzeichnet, dass** das Rädchen (14) außen geriffelt und/oder äußere Erhöhungen aufweist.

6. Messer nach einem der Ansprüche 1 oder 5, das eine Rastkerbe aufweist, **dadurch gekennzeichnet**, von mindestens einer Zunge (16) gebildet wird, deren eines Ende fest mit dem Griff (2) verbunden ist und deren anderes, freies Ende durch Federwirkung in einen entsprechenden Aufnahmeraum (19) der Einheit aus Hülse (11) und Rädchen (14) eingreift, wenn die Klinge komplett geöffnet ist.

7. Messer nach Anspruch 6, **dadurch gekennzeichnet, dass** sich der Aufnahmeraum (19) auf der Innenseite (14') des Rädchens (14) befindet und in einem zur Drehachse (3) parallelen Schnitt und in einer tangentialen Richtung zur Drehbewegung der Klinge (1) die Form eines geraden Prismas mit trapezförmiger Basis hat, dessen große Basis zum freien Ende der Zunge (16) hin weist und dessen Auflageebene (20) am Ende der Zunge (16) einen Winkel von 8 bis 12° bezogen auf die Richtung der Drehachse (3) beschreibt.

8. Messer nach Anspruch 7, **dadurch gekennzeichnet, dass** das Ende (24) der Zunge (16) eine zu dem Aufnahmeraum (19) komplementäre Form (18, 20) hat.

9. Messer nach einem der Ansprüche 6 bis 8, **dadurch gekennzeichnet, dass** die Länge der Zunge (16) im Wesentlichen auf der Längsebene des Messers in Längsrichtung angeordnet ist.

10. Messer nach einem der Ansprüche 6 bis 8, **dadurch gekennzeichnet, dass** die Länge der Zunge (16) auf der Längsebene des Messers und im Wesentlichen tangential zur Drehbewegung der Klinge angeordnet ist.

11. Messer nach einem der Ansprüche 6 bis 9, **dadurch gekennzeichnet, dass** das freie Ende (24) der Zunge (16) in einen Aufnahmeraum der Einheit aus Hülse und Rädchen bei geschlossener Klinge mit einem Auflagewinkel von 45 bis 80° eingreift.

12. Messer nach einem der Ansprüche 6 bis 11, **dadurch gekennzeichnet, dass** es mindestens einen Knopf (22) umfasst, mit dessen Hilfe die Rastkerbe entriegelt wird.

13. Messer nach einem der Ansprüche 6 bis 12, **dadurch gekennzeichnet, dass** die Zungen (16) aus vergütetem Stahl sind.

14. Messer nach einem der Ansprüche 6 bis 12, **dadurch gekennzeichnet, dass** die Zungen (16) biegesteif und um ihre Basis beweglich sind und nach außen durch die Kraft einer Feder wirken.

15. Messer nach einem der Ansprüche 6 bis 12, **dadurch gekennzeichnet, dass** die Zungen (16) aus Kunststoff bestehen, der durch Langfasern (Glas-, Kohlenstofffasern) verstärkt ist, die der Länge nach angeordnet sind.
